# EUROPÄISCHE PATENTSCHRIFT

(11) **EP 0 188 467 B1**
(45) Veröffentlichungstag und Bekanntmachung des Hinweises auf die Patenterteilung: **17.01.1990**
(21) Anmeldenummer: 85903218.7
(22) Anmeldetag: 03.07.1985
(51) Int. Cl.: B65F 3/04

(54) **MÜLLTRANSPORTFAHRZEUG**
REFUSE TRANSPORT VEHICLE
VEHICULE DE TRANSPORT D'ORDURES

(30) Priorität: 04.07.1984 DE 3424552
(43) Veröffentlichungstag der Anmeldung: 30.07.1986
(73) Patentinhaber: Sieke, Helmut, Dipl.-Ing., D-6200 Wiesbaden (DE)
(72) Erfinder: Sieke, Helmut, Dipl.-Ing., D-6200 Wiesbaden (DE)
(86) Internationale Anmeldenummer: DE8500226
(87) Internationale Veröffentlichungsnummer: WO8600601

(56) Entgegenhaltungen:
- EP-A- 0 010 719
- DE-B- 1 228 560
- FR-A- 1 159 757

## Beschreibung

Die Erfindung betrifft ein Mülltransportfahrzeug, das mit einer Hydraulikanlage ausgestattet ist, die aus einem in geradliniger Bewegung arbeitenden Hubzylinder und/oder einem hydraulischen Dreh-. oder Verschwenkantrieb sowie aus einer motorisch angetriebenen Pumpe, einem Ölbehälter und Betätigungsventilen besteht und weitere Einrichtungen gemäß dem ersten Teil des Anspruchs 1 aufweist, wie in EP-A-0 010 719 beschrieben.

Derartige Mülltransportfahrzeuge dienen dazu, den Inhalt von Hausmülltonnen zu entleeren und abzutransportieren. Hausmülltonnen haben im allgemeinen leicht konisch geformte Wandungen. Diese Konusform dient zur Erleichterung des Entformens beim Herstellungsprozeß von Mülltonnen aus Kunststoff, sie dient aber auch zur Erleichterung der Entleerung, da sich Müll aus leicht konischen Gefäßen leichter ausschütten läßt als aus zylindrischen Gefäßen. Trotzdem kommt es immer wieder vor, daß der Inhalt einer Mülltonne sich nicht nach dem Anheben und Verschwenken der Mülltonne an einem Mülltransportfahrzeug entleert, weil der Inhalt unter Druck eingepreßt ist und spitze Gegenstände im Müll ebenso wie federnd eingepreßte Gegenstände sich an den Wandungen verkeilt haben. Daher wird von den Müllwerkern bei jeder Tonne nach dem Anheben, Verschwenken und wieder Herunterlassen der Mülltonne durch Anheben des Deckels geprüft, ob die Mülltonne auch vollständig entleert ist. Ist das nicht der Fall, so wird die Mülltonne mit Hilfe der hydraulisch angetriebenen Hebe- und Verschwenkvorrichtung wieder gehoben und verschwenkt und ein kürzerer Verschwenkvorgang durch mehrmalige Betätigung der Betätigungseinrichtung wiederholt, so daß die Mülltonne mehrmals hart auf ihrer Aufstützfläche aufschlägt. Das führt im allgemeinen dazu, daß auch die in der Mülltonne verkeilten Gegenstände sich lösen und aus der Mülltonne herausfallen. Dieser Vorgang des mehrmaligen Hin- und Herschwenkens der Mülltonne und des Aufschlagenlassens des Mülltonnenrandes auf der Aufstützfläche ist aber nicht nur zeitaufwendig, sondern führt auch zu einem höheren Verschleiß und damit zu einer kürzeren Lebensdauer der Mülltonne. Es bestehen daher schon seit langer Zeit Bestrebungen, eine sichere Entleerung der Mülltonne nach ihrem Anheben und ersten Verschwenken zu erreichen. Versuche, dieses durch einen besonders harten Aufschlag der Mülltonne auf ihrer Aufstützfläche zu erreichen, führten jedoch nicht zu dem gewünschten Erfolg, sondern lediglich zu einem höheren Verschleiß der Mülltonnen.

Bei Mülltransportfahrzeugen wird aber nicht nur die Vorrichtung zum Anheben und Verschwenken der Mülltonnen hydraulisch betätigt, auch im Inneren des auf dem Fahrzeug montierten Müllbehälters befinden sich oftmals hydraulische Betätigungselemente, und zwar für die im Inneren dieses Behälters angebrachten Preßvorrichtungen.

Es ist die Aufgabe der Erfindung, das Entleeren der Mülltonne bei einem ersten Entleerungsvorgang nach Anheben und Verschwenken der Mülltonne zu beschleunigen und/oder die Preßvorgänge zu intensivieren.

Die Aufgabe wird mit den Merkmalen des Anspruches 1 gelöst.

Hierdurch wird erreicht, daß die Mülltonne kurz vor ihrer Entleerungsstellung oder in ihrer Entleerungsstellung vibriert wird, wodurch sich auch in der Mülltonne verkeilter Müll löst und einwandfrei entleert wird. Durch den ständigen Wechsel des Anschließens an die Druckleitung und an die Rücklaufleitung werden starke hydraulische Impulse erzeugt, die im Hubzylinder, im Verschwenkantrieb oder in einem hydraulischen Kissen oder einem gesonderten Zylinder an der Aufstützfläche in mechanische Vibrationen umgesetzt werden. Durch diese Vibrationen geraten die Wandungen der Mülltonne in Schwingungen, die den festen Sitz von im Inneren der Mülltonne verkeilten Gegenständen lockern und lösen. Durch diese Vibrationen werden Mülltonnen nicht beschädigt, im Gegensatz zu harten Schlägen, die früher durch den mehrmaligen Verschwenkvorgang auf die Mülltonne einwirkten.

Aber nicht nur zum Vibrieren der Mülltonne kann diese Vorrichtung benutzt werden, sie kann auch zum Vibrieren der Preßwerkzeuge im Inneren des auf dem Müllfahrzeug montierten großen Müllbehälters benutzt werden. Durch das Vibrieren dieser Preßwerkzeuge läßt sich der Müll erheblich schneller und intensiver pressen; es ist auch weniger statischer Preßdruck aufzuwenden.

Als hydraulischer Vibrationsantrieb dient zweckmäßigerweise ein rotierender oder hin- und herschwingender Steuerschieber, der in seiner Schwingungsfrequenz einstellbar und veränderbar ist. Wird beispielsweise ein rotierender Steuerschieber benutzt, so kann durch eine Veränderung der Drehzahl des Steuerkolbens die Vibrationsfrequenz geändert werden. Derartige Änderungen der Vibrationsfrequenz werden zweckmä-Bigerweise bei jedem Entleerungsvorgang durchgeführt, weil auf diese Weise die federnd eingekeilten Gegenstände beim Durchlaufen eines bestimmten Frequenzspektrums einmal zu einer Resonanzfrequenz angeregt werden und dabei in besonders großen Schwingungen geraten, die ihr Loslösen von den Wandungen der Mülltonne besonders erleichtern.

Wird ein rotierender Steuerschieber benutzt, so ist es zweckmäßig, auch eine axiale Verstellmöglichkeit für den Steuerkolben im Inneren des Steuerschiebers vorzusehen, weil durch eine axiale Verstellung die Amplituden der Vibration beispielsweise geändert werden können. Auf dem Steuerkolben oder in dem Zylinder des Steuerschiebers werden Nuten von unterschiedlicher Nutenbreite und -tiefe eingearbeitet, damit bei axialer Verschiebung auch die Vibrationsbeschleunigungen veränderbar sind.

Diese hydraulisch erzeugten Vibrationen können im Verschwenkantrieb erzeugt werden, sie können aber auch im Hubzylinder erzeugt werden. Es kann auch ein hydraulisches Kissen unterhalb der Aufstützfläche in der Entleerungsstellung der Mülltonne angeordnet werden, welches mit den hydraulischen Impulsen beaufschlagt wird, so daß die Aufstützfläche vibriert.

Im Verschwenkweg oder am Ende des Verschwenkweges der Hebevorrichtung oder der Mülltonne sind ein Schalter für die Inbetriebsetzung des Impulserzeugers und evtl. ein weiterer Schalter für die Außerbetriebsetzung des Impulserzeugers angeordnet. Denn es ist zweckmäßig, die Vibration nur in der Entleerungsstellung der Mülltonne auf diese wirken zu lassen. Das schont die Anlage am Mülltransportfahrzeug, aber auch die Mülltonnen selbst und verhindert ein vorzeitiges Entleeren der Mülltonne.

Dort, wo kein Schalter für die Außerbetriebsetzung des Impulserzeugers angeordnet ist, ist es vorteilhaft, wenn ein hydraulisches, mechanisches oder elektrisches Zeitrelais für die Abschaftung des Impulserzeugers nach einer bestimmten einstellbaren Vibrationsdauer angeordnet ist.

Weist der rotierende Steuerkolben einen Drehantrieb auf, der von einem Schalter in oder am Ende des Verschwenkweges in Tätigkeit gesetzt ist, so ist es zweckmäßig, wenn der rotierende Steuerkolben eine Vorzugsstellung aufweist, in die er sich am Ende seiner Bewegung einstellt und in der er die Druckleitung mit der zum Hubzylinder und/oder zum Verschwenkzylinder führenden Leitung verbindet. Hierdurch wird der Bauaufwand geringer, weil dadurch eine Parallelleitung mit umzuschaltenden Ventilen eingespart werden kann.

Sonst ist zweckmäßigerweise der Impulserzeuger in einem Parallelzweig der zum Verschwenkantrieb oder zum Hubzylinder oder zur hydraulischen Bewegungsvorrichtung der Aufstützfläche führenden Leitung anzuordnen, und es ist ein Umschalter vorzusehen, der den Hydraulikölfluß von der Hauptleitung zur Parallelleitung und umgekehrt schaltet, wobei der Umschalter von dem im oder am Ende des Verschwenkweges angeordneten Schalter betätigt ist.

Ist das Mülttransportfahrzeug mit einem für die Entleerung durch einen Hydraulikzylinder verschwenkbaren Behälter ausgerüstet, so ist es vorteilhaft, wenn der hydraulische Impulserzeuger auch in die zu diesem Hydraulikzylinder führende Leitung einschaltbar ist. Denn dadurch ist der Behälter des Mülltransportfahrzeuges ebenfalls in der Entleerungsstelle zu vibrieren, so daß sich der Inhalt dieses Behälters bei der Entleerung leichter aus dem Behälter löst.

Vorteilhaft ist es weiterhin, wenn der Impulserzeuger derart ausgelegt oder eingestellt ist, daß er beständig eine etwas größere Hydraulikölmenge in den Hydraulikzylinder des Hubantriebes oder in den hydraulischen Verschwenkantrieb liefert als er aus diesem in die Rücklaufleitung herausfließen läßt. Hierdurch wird eine Vorschub-oder Verschwenkbewegung erreicht, bei der die Mülltonne vibriert wird, indem sie ständig einen etwas größeren Weg in die Entleerungsstellung ausführt als sie in der zweiten Hälfte jeder Vibrationsschwingung in Gegenrichtung zurücklegt.

Das Wesen der Erfindung ist nachstehend anhand von in der Zeichnung schematisch dargestellten Ausführungsbeispielen näher erläutert. Es zeigen:
Fig. 1 eine Ansicht des Mülftransportfahrzeuges,
Fig. 2 ein Blockschaltbild der Mülltonnen-Anhebe- und Verschwenkvorrichtung mit einem hydraulischen Kissen in der Aufstützfläche für die zu entleerende Mülltonne,
Fig. 3 ein Blockschaltbild einer Anhebe- und Verschwenkvorrichtung für die Mülltonne, bei der der Verschwenkantrieb vibriert wird,
Fig.4 eine Ansicht eines Mülltransportfahrzeuges mit einer schematisch gezeichneten Preßvorrichtung.

Das Mülltransportfahrzeug 1 trägt den Müllbehälter 2, an dessen Heck sich die Entleerungsvorrichtung 3 befindet. An dieser ist eine um die Verschwenkachse 4 verschwenkbare Führungshalterung 5 angeordnet, die von dem hydraulischen Verschwenkantrieb 6 verschwenkbar ist und einen Hubzylinder 7 trägt, der einen in der Führungshalterung verschiebbaren Träger 8 geradlinig bewegen kann. Dieser Träger 8 trägt Haken 9 zum Einhängen der Mülltonne 10 und evtl. am unteren Ende noch einen weiteren Haken 11, der unter den Boden der Mülltonne greift.

Mit dieser Vorrichtung am Heck des Mülltransportfahrzeuges 1 werden Mülltonnen aus der gestrichelt dargestellten Stellung der Vorrichtung angehoben und in die mit vollen Linien gezeichnete Stellung verschwenkt. Dieses erfolgt dadurch, daß ein Müllwerker den Handhebel 12 aus seiner einen Stellung in die andere Stellung umstellt, wodurch der Anhebe- und Verschwenkvorgang ausgelöst wird, während durch Rückverstellung des Handhebels die Mülltonne 10 zurückverschwenkt und wieder abgesenkt wird. Dieser Handhebel 12 setzt eine hydraulische Folgesteuerung in Tätigkeit, durch die die einzelnen Arbeitsvorgänge des Anhebens, Verschwenkens und Entleerens nacheinader ausgeführt werden.

Um zu erreichen, daß jedesmal dann, wenn die Mülltonne in die in Fig. 1 in vollen Linien dargestellte Stellung gebracht wird, auch sicher entleert wird, sieht die vorliegende Erfindung Vibrationsvorrichtungen vor.

Im Ausführungsbeispiel der Fig. 2 dient hierzu ein hydraulisches Kissen 13, welches zwischen der Aufstützfläche 14 und der Oberkante 15 der Entleerungsvorrichtung angeordnet ist. Dieses hydraulische Kissen 13 wird über die Hydraulikleitung 16 aus dem Steuerschieber 17 mit hydraulischen Impulsen beaufschlagt, die dadurch erzeugt werden, daß der rotierende Steuerkolben 18 im Steuerschieber 17 die Leitung 16 in ständigem Wechsel einmal mit der hydraulischen Druckleitung 19, 20, gleich anschließend dann jedesmal mit der in den Ölvorratsbehälter 22 führenden Rücklaufleitung 21 verbindet. Da die Vibration der Aufstützfläche 14 für die Mülltonne 10 nur dann erfolgen soll, wenn die Mülltonne 10 mit ihrer Oberkante (nach unten verschwenkt) auf der Aufstützfläche 14 aufliegt, ist an dieser ein Schalter 23 vorgesehen, der über die Leitung 24 mit einem Ventil 25 verbunden ist, das die hydraulische Druckleitung 19, 20 in zwei Zweige trennt. Liegt die Mülltonne 10 an dem Schalter 23 an, so öffnet das Ventil 25 und läßt Drucköl, welches in der hydraulischen Pumpe 26 erzeugt ist, zum Steuerschieber 17 fließen, wodurch die zum hydraulischen Kissen 13 führende Druckleitung 16 in ständiger Wiederholung einmal an die Druckleitung 20, unmittelbar darauffolgend wieder an die Rücklaufleitung 21 angeschlossen wird.

Die hydraulische Pumpe 26 fördert Drucköl durch die hydraulische Druckleitung 27 auch zur Betätigungsvorrichtung 28 mit dem von Hand zu bedienenden Hebel 12, von wo das Drucköl in den hydrauliechen Verteiler 29 gelangt, durch den das Drucköl einerseits in den hydraulischen Verschwenkantrieb 6, andererseits in den Hubzylinder 7 - evtl. mit bestimmter zeitlicher Folge - geleitet wird. Damit nach dem Entleerungsvorgang die Rückbewegung der Mülltonne 10 vonstatten gehen kann, ist die Betätigungsvorrichtung 28 über die hydraulische Leitung 30 mit der Rücklaufleitung 21 verbunden.

Im Ausführungsbeispiel der Fig. 3 wird am Ende der Verschwenkbewegung der Mülltonne 10 der Verschwenkantrieb 6 derart vibriert, daß die Mülltonne ständig um einen etwas größeren Winkel in einem ersten Schritt in Richtung auf die Aufstützfläche 14 als in dem jeweils darauffolgenden Rückschritt verschwenkt wird. Diese Vibration, bei der die Mülltonne ständig in einem ersten Schritt ein Stück verschwenkt wird und anschlie-Bend in einem zweiten Schritt ein kürzeres Stück rückverschwenkt wird, beginnt, sobald durch den Schalter 31 die Vibration ausgelöst wird. Der Schalter 31 ist an die Schaltung 32 angeschlossen, an die auch der Endschalter 33 angeschlossen ist, der die Vibrationsbewegung wieder abschaltet, sobald die Mülltonne 10 aus der in Fig. 3 in vollen Strichen gezeichneten Stellung in die gestrichelt gezeichnete Endstellung verschwenkt ist, in der der obere Rand der Mülltonne auf der Aufstützfläche 14 aufliegt. Die Schalter 31, 33 können hydraulische Schalter, aber auch elektrische Schalter sein, die Leitungen 34, 35, mit denen die Schalter 33 bzw. 31 mit der Schaltung 32 verbunden sind, sind entsprechend hydraulische oder elektrische Leitungen.

Von der Schaltung 32 wird einerseits das Ventil 25 betätigt, welches die Zufuhr von Drucköl über die Leitung 19 und 20 in den Steuerschieber 17 ein- bzw. ausschaltet sowie ebenfalls über die Leitung 36 das Ventil 37, welches den Zufluß von pulsierendem Hydrauliköl in den Verschwenkantrieb 6 ein- bzw. abschaltet. Es ist noch ein weiteres von der Schaltung 32 betätigtes Ventil 38 vorgesehen, welches während des Vibrationsvorganges den Zufluß von Drucköl über die Betätigungsvorrichtung 28 und den Verteiler 29 unterbindet. Ist Ventil 37 geöffnet, ist Ventil 38 geschlossen und umgekehrt.

Die übrigen Teile entsprechen denen der Schaltung in Figur 2.

Anstelle der Mülltonnen kann man verständlicherweise die Erfindung auch bei anderen Müllgefäßen, z. B. Containern, anwenden.

In Fig. 4 ist ein Mülftransportfahrzeug dargestellt, in dessen Müllbehälter 2 eine Preßvorrichtung angeordnet ist. Diese Preßvorrichtung besteht aus doppelarmigen Hebeln 39, Verschwenklagern in Form einer Welle 40 für den doppelarmigen Hebel 39 und mindestens einer Hydraulikzylinder-Kolben-Einheit 41, deren Kolbenstange 42 mit dem einen Arm des doppelarmigen Hebels 39 über das Lager 43 gekoppelt ist.

Am anderen Arm des doppelarmigen Hebels 39 ist ein - evtl. verschiebbares - Preßwerkzeug 44 angebracht, welches die Form einer Platte oder eines Rostes oder dergleichen aufweist. Zur Hydraulikzylinder-Kolben-Einheit 41 führen zwei Leitungen 45, 46 vom hydraulischen Impulsgenerator 47. Durch die Leitung 45 fließt lediglich Drucköl, durch die Leitung 46 lediglich Rücklauföl. Bei einem einseitig wirkenden Hydraulikzylinder 41 sind es die Leitungen 45, 46, bei einem doppelt wirkenden Hydraulikzylinder 41 kommen noch zwei weitere Leitungen hinzu. Diese Leitungen sind so an den Impulserzeuger 47 angeschlossen, daß in ständiger Wiederholung kurzzeitig an die von der Druckölquelle 50 kommende Druckleitung 48 die Leitung 45 angeschlossen ist, während unmittelbar danach die Rücklaufleitung 46 an die zur Druckölquelle (Hydraulikpumpe) führende Rücklaufleitung 49 diese Leitung über den Impulserzeuger angeschlossen ist. Der lmpulserzeuger ist wieder ein rotierender hydraulischer Steuerschieber, der zweckmäßigerweise auch axial verschiebbar ist und der in einem Zylinder rotiert, in dessen zylindrische Wandungen die Leitungen 48, 49; 45, 46 und evtl. bei einem doppelt wirkenden Hydraulikzylinder 41 noch zwei weitere Leitungen münden.

Mit dieser Vorrichtung ist erreicht, daß das Werkzeug 44 vibrierend vorgeschoben wird, indem in den Hydraulikzylinder 41 immer eine etwas größere Druckölmenge eingelassen wird als an Rücklauföl über die Leitung 46 aus dem Hydraulikzylinder 41 herausfließt. Von der Druckölquelle 50 führen weitere Leitungen 51 zu der Hebe- und Verschwenkvorrichtung für die Mülltonne 10 und zu deren Vibrationsvorrichtung.

## Patentansprüche

1. Mülltransportfahrzeug, das mit einer Hydraulikanlage ausgestattet ist, die aus einem in geradliniger Bewegung arbeitenden Hubzylinder (7) und/oder einem hydraulischen Dreh- oder Verschwenkantrieb (6) sowie aus einer motorisch angetriebenen Pumpe (26), einem Ölbehälter und Betätigungsventilen besteht und bei der in der zum Hubzylinder (7) und/oder zum Verschwenkantrieb (6) und/oder zu einer hydraulischen Bewegungsvorrichtung (13) für eine Aufstützfläche (14) für die zu entleerenden Mülltonnen (10) führenden Leitung eine selbsttätig arbeitende lmpulseinrichtung enthalten ist, dadurch gekennzeichnet, daß ein hydraulischer Impulserzeuger (17, 18) zum Erzeugen hydraulischer Vibrationen in der zum Hubzylinder (7) und/oder zum Verschwenkantrieb (6) und/oder zum hydraulischen Antrieb der Aufstützfläche (14) führenden Leitung vorgesehen ist, welcher hydraulische Impulse erzeugt, indem er die Leitung oder diese Arbeitsgeräte selbst in ständiger Wiederholung kurzzeitig wechselweise mit der von der Pumpe kommenden Druckleitung (20) und unmittelbar danach mit der Rücklaufleitung (21) verbindet, und daß im Verschwenkweg oder am Ende des Verschwenkweges der Hebe- und Verschwenkvorrichtung (5, 6, 7) oder der Mülltonne (10) ein hiervon zu betätigender Schalter (23, 33) für die Inbetriebsetzung des Impulserzeugers (17, 18) angeordnet ist.

2. Mülltransportfahrzeug nach Anspruch 1, dadurch gekennzeichnet, daß die vom hydraulischen Impulserzeuger (17, 18) kommende Leitung unmittelbar an dem Hydraulikzylinder oder sonstigen Hydraulikmotor oder sonstiger hydraulischer Verschiebevorrichtung und/oder einem hydraulischen Servomotor an einer Preßvorrichtung angeschlossen ist.

3. Mülltransportfahrzeug nach Anspruch 1, dadurch gekennzeichnet, daß ein hydraulisches, mechanisches oder elektrisches Zeitrelais für die Abschaltung des Impulserzeugers (17, 18) vorgesehen ist.

4. Mülltransportfahrzeug nach Anspruch 1, dadurch gekennzeichnet, daß der Impulserzeuger ein Steuerschieber (17) mit rotierendem oder hin- und hergehendem Steuerkolben (18) ist, wobei vorzugsweise der rotierende Steuerschieberkolben (18) axial verschiebbar ist.

5. Mülftransportfahrzeug nach Anspruch 4, dadurch gekennzeichnet, daß der rotierende Steuerkolben (18) einen Drehantrieb aufweist, der von einem Schalter (23, 31) im Verschwenkweg der Hebe- und Verschwenkeinrichtung oder an seinem Ende in Tätigkeit gesetzt ist und daß der rotierende Steuerkolben (18) eine Vorzugsstellung aufweist, in die er sich am Ende seiner Bewegung einstellt und in der er die Druckleitung mit der zum Hubzylinder (7) und/oder zum Verschwenkantrieb (6) führenden Leitung verbindet.

6. Mülltransportfahrzeug nach Anspruch 1, dadurch gekennzeichnet, daß der Impulserzeuger (17, 18) in einem Parallelzweig (20, 16) der zum Verschwenkantrieb (6) oder zum Hubzylinder (7) führenden Leitung angeordnet ist und ein Umschalter (37, 38) vorgesehen ist, der den Hydraulikölflu von der Hauptleitung zur Parallelleitung und umgekehrt schaltet, wobei der Umschalter (37, 38) von dem, im oder am Ende des Verschwenkweges angeordneten Schalter (31, 33) betätigt ist.

7. Mülltransportfahrzeug nach Anspruch 1, welches mit einem für die Entleerung durch einen Hydraulikzylinder verschwenkbaren Behälter ausgerüstet ist, dadurch gekennzeichnet, daß der lmpulserzeuger (17, 18) in die zu diesem Hydraulikzylinder führende Leitung einschaltbar ist.

8. Mülltransportfahrzeug nach Anspruch 1, dadurch gekennzeichnet, daß der Einschalter (31) für die Inbetriebsetzung des Impulserzeugers (17, 18) im Verschwenkweg angeordnet ist und daß der Impulserzeuger (17, 18) derart ausgelegt oder eingestellt ist, daß er beständig eine etwas größere Hydraulikölmenge in den Verbraucher (6, 7) liefert als er aus diesem herausfließen läßt, wobei vorzugsweise am Ende des Verschwenkweges ein Ausschalter (33) für die Außerbetriebsetzung des Impulserzeugers (17, 18) angeordnet ist.

9. Mülltransportfahrzeug nach Anspruch 4, dadurch gekennzeichnet, daß die Nuten im rotierenden Steuerkolben (18) unterschiedliche Nutenweite und/oder -tiefe und/oder -größe bzw. - form aufweisen.

## Claims

1. A refuse transporting vehicle provided with a hydraulic system, comprising a lifting cylinder (7) operating in a rectilinear movement and/or a hydraulic rotary or swivelling drive (6) as well as a motor-driven pump (26), an oil reservoir and actuating valves, and where a line leading to the lifting cylinder (7) and/or to the swivelling drive (6) and/or to a hydraulic device (13) for moving a supporting surface (14) for the dustbins (10) to be emptied contains an automatically operating pulse unit, characterized in that a hydraulic pulse generator (17, 18) for generating hydraulic vibrations is provided in the line leading to the lifting cylinder (7) and/or to the swivelling drive (6) and/or to the hydraulic drive of the supporting surface (14), generating hydraulic pulses in that it briefly connects said line or said operating devices themselves in a constant repetition alternately with the pressure line (20) coming from the pump and directly thereafter with the return line (21), and that in the swivelling path or at the end of the swivelling path of the lifting and swivelling device (5, 6, 7) or the dustbin (10) there is disposed a switch (23, 33) to be actuated thereby for starting the pulse generator (17, 18).

2. A refuse transporting vehicle according to claim 1, characterized in that the line coming from the hydraulic pulse generator (17, 18) is directly connected to the hydraulic cylinder or other hydraulic motor or other hydraulic moving device and/or a hydraulic servo-motor at a pressing device.

3. A refuse transporting vehicle according to claim 1, characterized in that a hydraulic, mechanical or electrical time relay is provided for disconnecting the pulse generator (17, 18).

4. A refuse transporting vehicle according to claim 1, characterized in that the pulse generator is a control valve (17) with a rotating or reciprocating control piston (18), where preferably the rotating control valve piston (18) is axially movable.

5. A refuse transporting vehicle according to claim 4, characterized in that the rotating control piston (18) has a rotary drive, which is actuated by a switch (23, 31) in the swivelling path of the lifting and swivelling device or at its end, and that the rotating control piston (18) has a preferred position, which it takes at the end of its movement and in which it connects the pressure line with the line leading to the lifting cylinder (7) and/or to the swivelling drive (6).

6. A refuse transporting vehicle according to claim 1, characterized in that the pulse generator (17, 18) is arranged in a parallel branch (20, 16) of the line leading to the swivelling drive (6) or to the lifting cylinder (7), and that a change-over switch (37, 38) is provided for switching the flow of hydraulic oil from the main line to the parallel line and vice versa, where the change-over switch (37, 38) is actuated by the switch (31, 33) disposed in or at the end of the swivelling path.

7. A refuse transporting vehicle according to claim 1, which is provided with a container that can be swivelled for emptying purposes by a hydraulic cylinder, characterized in that the pulse generator (17, 18) can be connected in the line leading to said hydraulic cylinder.

8. A refuse transporting vehicle according to claim 1, characterized in that the switch (31) for starting the pulse generator (17, 18) is arranged in the swivelling path, and that the pulse generator (17, 18) is designed or adjusted such that it constantly supplies to the load (6, 7) an amount of hydraulic oil which is slightly larger than it lets flow out from the same, where preferably at the end of the swivelling path a switch (33) is disposed for stopping the pulse generator (17, 18).

9. A refuse transporting vehicle according to claim 4, characterized in that the grooves in the rotating control piston (18) have a different groove width and/or depth and/or size or shape.

## Revendications

1. Véhicule de transport de poubelles, qui est équipé d'une installation hydraulique qui se compose d'un vérin de levage (7) travaillant en déplacement rectiligne et/ou d'un entraînement hydraulique (6) en rotation ou pivotement, ainsi que d'une pompe (26) entrainée par un moteur, d'un réservoir d'huile et de valves d'actionnement, et dans laquelle un dispositif d'impulsions travaillant de façon autonome est contenu dans la conduite menant au vérin de levage (7) et/ou à l'entraînement en pivotement (6) et/ou à un dispositif hydraulique de déplacement (13) d'une surface d'appui (14) des poubelles à vider, caractérisé en ce que, dans la conduite menant au vérin de levage (7) et/ou à l'entraînement en pivotement (6) et/ou à l'entraînement hydraulique de la surface d'appui (14), est disposé un dispositif hydraulique (17, 18) de génération d'impulsions, pour générer des vibrations hydrauliques en reliant momentanément, de façon constamment répétée, ladite conduite ou ces dispositifs de travail eux-mêmes alternativement à la conduite sous pression (20) provenant de la pompe puis directement à la conduite de retour (21), et en ce que, dans le trajet de pivotement du dispositif de levage ou de pivotement (5, 6, 7) ou de la poubelle (10), ou à la fin de ce trajet, est disposé un commutateur (23, 33) actionné par ceux-ci en vue de la mise en marche du dispositif (17, 18) de génération d'impulsions.

2. Véhicule de transport de poubelles selon la revendication 1, caractérisé en ce que la conduite venant du dispositif hydraulique (17, 18) de génération d'impulsions est raccordée de façon directe au vérin hydraulique ou autre moteur hydraulique ou autre dispositif hydraulique de déplacement et/ou à un servomoteur hydraulique associé à un dispositif de compression.

3. Véhicule de transport de poubelles selon la revendication 1, caractérisé en ce qu'il comporte un relais temporisé, hydraulique, mécanique ou électrique pour mettre à l'arrêt le dispositif (17, 18) de génération d'impulsions.

4. Véhicule de transport de poubelles selon la revendication 1, caractérisé en ce que le disposi- tⁱf de génération d'impulsions est un coulisseau de commande (17) comprenant un piston de commande (18) rotatif ou se déplaçant en va-et- vient, le piston rotatif (18) du coulisseau de commande étant de préférence mobile axialement.

5. Véhicule de transport de poubelles selon la revendication 4, caractérisé en ce que le piston rotatif de commande (18) présente un entraînement en rotation qui, à l'aide d'un commutateur (23, 31), est mis action dans le trajet de pivotement du dispositif de levage et de pivotement ou à la fin de ce trajet, et en ce que le piston rotatif de commande (18) présente une position préférentielle qu'il atteint à la fin de son déplacement et dans laquelle il met en liaison la conduite sous pression avec la conduite menant au vérin de levage (7) et/ou à l'entreinement en pivotement (6).

6. Véhicule de transport de poubelles selon la revendication 1, caractérisé en ce que le dispositif (17, 18) de génération d'impulsions est disposé dans une branche parallèle (20, 16) de la conduite menant à l'entraînement en pivotement (6) ou au vérin de levage (7), et en ce qu'il comprend un commutateur (37, 38) qui commute le flux d'huile hydraulique depuis la conduite principale vers la conduite parallèle et inversement, ledit commutateur (37, 38) étant actionné par le commutateur (31, 33) disposé dans le trajet de pivotement ou à l'extrémité de ce trajet.

7. Véhicule de transport de poubelles selon la revendication 1, qui est équipé d'un réservoir qui, pour être vidé, pivote au moyen d'un vérin hydraulique, caractérisé en ce que le dispositif (17, 18) de génération d'impulsions peut être branché dans la conduite menant à ce vérin hydraulique.

8. Véhicule de transport de poubelles selon la revendication 1, caractérisé en ce que le commutateur d'enclenchement (31) destiné à la mise en marche du dispositif de génération d'impulsions (17, 18) est disposé dans le trajet de pivotement, et en ce que le dispositif (17, 18) de génération d'impulsions est disposé ou installé de telle manière qu'il envoie constamment dans l'organe utile (6, 7) un débit d'huile hydraulique un peu plus important que celui qu'il laisse s'écouler hors de celui-ci, un interrupteur (33) étant de préférence disposé à l'extrémité du trajet de pivotement pour la mise à l'arrêt du dispositif (17, 18) de génération d'impulsions.

9. Véhicule de transport de poubelles selon la revendication 4, caractérisé en ce que les encoches dans le piston rotatif de commande (18) présentent une largeur et/ou une profondeur et/ou une grandeur et/ou une forme différentes.
